# EUROPÄISCHE PATENTANMELDUNG

(11) **EP 2 090 437 A2**
(43) Veröffentlichungstag der Anmeldung: **19.08.2009**
(21) Anmeldenummer: 09152797.8
(22) Anmeldetag: 13.02.2009
(51) Int. Cl.: B41F 33/00

(54) **Druckmaschinensteuerungssystem**

(30) Priorität: 15.02.2008 DE 102008009177
(71) Anmelder: manroland AG, 63075 Offenbach am Main (DE)
(72) Erfinder: Altthaler, Karl, 86165 Augsburg (DE); Mayer, Wolfgang, 86163 Augsburg (DE)
(74) Vertreter: Epp, Matthias Heinz

(57) **Zusammenfassung**

Die Erfindung betrifft ein Druckmaschinensteuerungssystem mit einem Leitstand (16) zur Steuerung der Funktionalität vorzugsweise aller Aggregate der Druckmaschine, und gegebenenfalls mit zumindest einigen Aggregaten zugeordneten Bedieneinrichtungen (17, 18) zur Steuerung der Funktionalität der jeweiligen Aggregate der Druckmaschine. Der erfindungsgemäße Leitstand (16) umfasst mindestens eine mobile Bedieneinrichtung (19), mit Hilfe derer abhängig von einem aktuellen Benutzer derselben und/oder abhängig von einem aktuellen Einsatzort derselben Funktionalitäten mindestens eines Aggregats der Druckmaschine steuerbar sind.

## Beschreibung

Die Erfindung betrifft ein Druckmaschinensteuerungssystem nach dem Oberbegriff des Anspruchs 1.

Druckmaschinen verfügen über eine Vielzahl von Aggregaten, deren Funktionalitäten gesteuert werden müssen. Zu den zu steuernden Aggregaten einer Rollendruckmaschine gehören z. B. ein Rollenwechsler, Druckeinheiten sowie ein Falzapparat. Zur Steuerung der Funktionalitäten der Aggregate verfügt eine Druckmaschine über ein Druckmaschinensteuerungssystem. Das Druckmaschinensteuerungssystem einer Druckmaschine umfasst einen Leitstand, wobei über den Leitstand die Funktionalitäten vorzugsweise aller Aggregate der Druckmaschine steuerbar sind. Typischerweise weist ein Druckmaschinensteuerungssystem neben dem Leitstand zumindest an einigen Aggregaten denselben zugeordnete Bedieneinrichtungen auf, mit Hilfe derer Funktionalitäten der jeweiligen Aggregate der Druckmaschine gesteuert werden können. Dabei sind an den Bedieneinrichtungen, die Aggregaten zugeordnet sind, primär solche Funktionalitäten des jeweiligen Aggregats steuerbar, auf die am Leitstand des Druckmaschinensteuerungssystems nur teilweise oder nicht zugegriffen werden kann. Hierzu zählen z. B. Schutzfunktionen sowie Rüstfunktionen der Aggregate.

Bei aus der Praxis bekannten Druckmaschinensteuerungssystemen können demnach die Funktionalitäten von Aggregaten der Druckmaschine nur über den Leitstand oder über gegebenenfalls den Aggregaten zugeordnete Bedieneinrichtungen gesteuert werden. Bedingt dadurch, dass die Steuerung der Funktionalitäten von Aggregaten der Druckmaschine an den Leitstand bzw. an die Bedieneinrichtungen gekoppelt ist, ist die Ergonomie bekannter Druckmaschinensteuerungssysteme eingeschränkt.

Es besteht daher ein Bedarf an einem hinsichtlich der Bedienerfreundlichkeit flexibleren Druckmaschinensteuerungssystem.

Hiervon ausgehend liegt der vorliegenden Erfindung die Aufgabe zugrunde, ein neuartiges Druckmaschinensteuerungssystem zu schaffen. Diese Aufgabe wird durch ein Druckmaschinensteuerungssystem gemäß Anspruch 1 gelöst. Das erfindungsgemäße Druckmaschinensteuerungssystem umfasst mindestens eine mobile Bedieneinrichtung, mit Hilfe derer abhängig von einem aktuellen Benutzer derselben und/oder abhängig von einem aktuellen Einsatzort derselben Funktionalitäten mindestens eines Aggregats der Druckmaschine steuerbar sind.

Das erfindungsgemäße Druckmaschinensteuerungssystem umfasst mindestens eine mobile Bedieneinrichtung. Mit der oder jeder mobilen Bedieneinrichtung können abhängig von einem aktuellen Benutzer derselben und/oder abhängig von einem aktuellen Einsatzort derselben Funktionalitäten mindestens eines Aggregats der Druckmaschine gesteuert werden.

Die oder jede mobile Bedieneinrichtung stellt demnach abhängig vom aktuellen Benutzer und/oder abhängig vom aktuellen Einsatzort einen benutzerspezifischen und/oder einsatzortspezifischen Funktionsumfang bereit. Hierdurch kann die Ergonomie bzw. Bedienerfreundlichkeit eines Druckmaschinensteuerungssystems gesteigert werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung einer Druckmaschine zusammen mit einem erfindungsgemäßen Druckmaschinensteuerungssystem.

Fig. 1 zeigt eine schematisierte Darstellung einer als Rollendruckmaschine ausgebildeten Druckmaschine, die als Aggregate einen Rollenwechsler 10, vier Druckeinheiten 11, 12, 13 und 14 und einen Falzapparat 15 umfasst. Bei den Aggregaten 10 bis 15 der Druckmaschine handelt es sich um Aggregate, die hinsichtlich ihrer Funktionalitäten gesteuert werden müssen, wobei hierzu die Druckmaschine ein Druckmaschinensteuerungssystem aufweist.

Das Druckmaschinensteuerungssystem verfügt über einen Leitstand 16. Der Leitstand 16 des Druckmaschinensteuerungssystems ist im gezeigten Ausführungsbeispiel ortsfest ausgeführt, wobei im gezeigten Ausführungsbeispiel mit Hilfe des Leitstands 16 die Funktionalitäten aller Aggregate 10 bis 15 der Druckmaschine gesteuert werden können. Hierzu können am Leitstand 16 für alle Aggregate 10 bis 15 Steuerungsbefehle eingegeben werden, um so das Verhalten bzw. die Funktionalitäten der Aggregate 10 bis 15 zu steuern. Weiterhin können für jedes der Aggregate 10 bis 15 am Leitstand 16 Daten angezeigt werden. Hierzu tauscht gemäß Fig. 1 der Leitstand 16 des Druckmaschinensteuerungssystems mit den einzelnen Aggregaten 10 bis 15 der Druckmaschine bidirektional Daten aus.

Im Ausführungsbeispiel der Fig. 1 weist das Druckmaschinensteuerungssystem zusätzlich zum ortsfesten Leitstand 16, mit dem die Funktionalitäten aller Aggregate 10 bis 15 gesteuert werden können, zwei weitere im gezeigten Ausführungsbeispiel ortsfest ausgeführte Bedieneinrichtungen 17 bzw. 18 auf, wobei die ortsfeste Bedieneinrichtung 17 dem Rollenwechsler 10 und die ortsfeste Bedieneinrichtung 18 dem Falzapparat 15 zugeordnet ist. Die den Aggregaten 10 bzw. 15 ortsfest zugeordneten Bedieneinrichtungen 17 bzw. 18 dienen der Steuerung der Funktionalitäten der jeweiligen Aggregate und stellen aggregatspezifische Funktionen bereit, die typischerweise am Leitstand 16 nur teilweise oder nicht verfügbar sind.

Gemäß Fig. 1 tauschen die Bedieneinrichtungen 17, 18, die den Aggregaten 10, 15 zugeordnet sind, einerseits mit den Aggregaten und andererseits mit dem Leitstand 16 bidirektional Daten aus. Die Bedieneinrichtungen 17, 18 sind rein optional und nicht zwingender Bestandteil des Druckmaschinensteuerungssystems.

Erfindungsgemäß umfasst das Druckmaschinensteuerungssystem weiterhin mindestens eine mobile Bedieneinrichtung 19. In Fig. 1 ist ausschließlich eine mobile Bedieneinrichtung 19 dargestellt, es können jedoch auch mehrere mobile Bedieneinrichtungen 19 vorhanden sein.

Mit der mobilen Bedieneinrichtung 19 der Fig. 1 sind abhängig von einem aktuellen Benutzer derselben und/oder abhängig von einem aktuellen Einsatzort derselben Funktionalitäten mindestens eines Aggregats der Druckmaschine steuerbar. Die mobile Bedieneinrichtung ist demnach nicht ortsfest, vielmehr kann dieselbe von einem Bediener frei verlagert und in den Bereich eines beliebigen Aggregats der Druckmaschine verlagert werden. Abhängig vom aktuellen Benutzer und/oder dem aktuellen Einsatzort der mobilen Bedieneinrichtung sind dann Funktionalitäten mindestens eines Aggregats der Druckmaschine steuerbar. Ein einsatzortspezifischer Funktionsumfang kann einen vom Einsatzort abhängigen, maschinen- und/oder produktionszustandsspezifischen Funktionsumfang beinhalten.

Die mobile Bedieneinrichtung 19 weist eine Einrichtung zur Identifikation des aktuellen Benutzers auf, um abhängig vom aktuellen Benutzer einen benutzerspezifischen Funktionsumfang zur Steuerung mindestens eines Aggregats der Druckmaschine bereitzustellen. Bei der Einrichtung zur Identifikation des aktuellen Benutzers kann es sich beispielsweise um eine Schnittstelle für eine Ausweiskarte oder einen USB-Stick oder einen Dongle handeln. Weiterhin kann es sich bei der Einrichtung zur Identifikation des aktuellen Benutzers um eine Empfangseinrichtung handeln, die von einem benutzerspezifischen RFID-Tag einen Benutzeridentifikationscode empfängt. Weiterhin kann es sich bei der Einrichtung zur Identifikation des aktuellen Benutzers um eine Passworterkennungseinrichtung handeln.

Ferner weist die mobile Bedieneinrichtung 19 eine Einrichtung zur Identifikation des aktuellen Einsatzorts der mobilen Bedieneinrichtung auf, also zur Identifikation des Bereichs der Druckmaschine, in welchen die mobile Bedieneinrichtung 19 von einem Benutzer verlagert worden ist. Bei der Einrichtung zur Identifikation des aktuellen Einsatzorts kann es sich z. B. um eine Schnittstelle handeln, über welche die mobile Bedieneinrichtung mit Hilfe eines Kabels an eines der Aggregate der Druckmaschine angedockt werden kann. Weiterhin kann es sich bei der Einrichtung zur Identifikation des aktuellen Einsatzorts um eine Empfangseinrichtung handeln, die von Steuerungseinrichtungen der Aggregate oder von aggregatspezifischen RFID-Tags drahtlos Daten über den aktuellen Einsatzort der mobilen Bedieneinrichtung 19 empfängt.

Dann, wenn ein benutzerspezifischer jedoch einsatzortunspezifischer Funktionsumfang von der mobilen Bedieneinrichtung 19 bereitgestellt wird, wird sozusagen die gesamte Druckmaschine als ein einheitliches Aggregat betrachtet. Ein solcher benutzerspezifischer jedoch einsatzortunspezifischer Funktionsumfang wird insbesondere dann genutzt, wenn die mobile Bedieneinrichtung 19 nicht in der Nähe eines spezifischen Aggregats der Druckmaschine verwendet wird. Dann werden für einen Benutzer allgemeine Funktionen wie zum Beispiel Informationen über den Maschinenzustand oder den Produktionszustand an der mobilen Bedieneinrichtung 19 bereitgestellt.

Der benutzerspezifische Funktionsumfang und/oder der einsatzortspezifische Funktionsumfang der mobilen Bedieneinrichtung 19 ist entweder unmittelbar in der mobilen Bedieneinrichtung 19 gespeichert oder im Leitstand 16 gespeichert, wobei dann, wenn der benutzerspezifische Funktionsumfang und/oder der einsatzortspezifische Funktionsumfang im Leitstand 16 gespeichert ist, derselbe der jeweiligen mobilen Bedieneinrichtung 19 vom Leitstand 16 bereitgestellt werden kann.

Der benutzerspezifische Funktionsumfang und/oder der einsatzortspezifische Funktionsumfang der oder jeder mobilen Bedieneinrichtung kann auch in einer separaten Einrichtung zur Benutzerverwaltung und Datenverwaltung gespeichert sein und von derselben der jeweiligen mobilen Bedieneinrichtung bereitgestellt werden, wobei unter Datenverwaltung einerseits Datenzentralisierung und andererseits Dateneingabe- und Datenausgabemanagement verstanden werden soll.

Ferner kann alternativ der einsatzortspezifische Funktionsumfang in Steuerungseinrichtungen der Aggregate gespeichert sein und von denselben der jeweiligen mobilen Bedieneinrichtung bereitgestellt werden.

Im Ausführungsbeispiel gemäß Fig. 1 ist die mobile Bedieneinrichtung 19 in den Bereich des Aggregats 12 verlagert, um so die Funktionalitäten des Aggregats 12 zu steuern. Hierzu tauscht die mobile Bedieneinrichtung 19 gemäß Fig. 1 mit dem Aggregat 12 bidirektional Daten bzw. Informationen aus. Weiterhin kann ein bidirektionaler Datenaustausch zwischen der mobilen Bedieneinrichtung 19 und dem Leitstand 16 erfolgen.

Die Einrichtung zur Identifikation des aktuellen Benutzers der mobilen Bedieneinrichtung 19 kann für zumindest einige Benutzer den von dem jeweiligen Benutzer zuletzt angewählten Menüpunkt des benutzerspezifischen und/oder einsatzortspezifischen Funktionsumfangs der mobilen Bedieneinrichtung 19 entweder unmittelbar in der mobilen Bedieneinrichtung 19 oder im Leitstand 16 oder in der separaten Einrichtung zur Benutzerverwaltung und Datenverwaltung speichern.

Dann, wenn ein solcher Benutzer sich an einer mobilen Bedieneinrichtung identifiziert, wird an derselben der für diesen Benutzer zuletzt gespeicherte Menüpunkt automatisch angezeigt. Hierdurch ist gewährleistet, dass dann, wenn ein Benutzer seine Arbeit an der mobilen Bedieneinrichtung unterbricht, nach der Unterbrechung der Benutzer nahtlos mit dem zuletzt angewählten Menüpunkt weiterarbeiten kann.

Das Speichern des vom jeweiligen Benutzer zuletzt angewählten Menüpunkts erfolgt vorzugsweise zeitabhängig, nämlich derart, dass Daten über dieses Menüpunkt nur für eine definierte Zeitspanne gespeichert werden. Nach Ablauf der Zeitspanne verfällt der gespeicherte Menüpunkt bzw. wird derselbe ungültig, wobei dann, wenn ein Benutzer, für den kein gespeicherter Menüpunkt vorliegt, sich an der mobilen Bedieneinrichtung 19 identifiziert, an derselben ein definiertes Hauptmenü des benutzerspezifischen und/oder einsatzortspezifischen Funktionsumfangs angezeigt wird.

Die Einrichtung zur Identifikation des aktuellen Einsatzorts der mobilen Bedieneinrichtung 19 erkennt automatisch, ob bei einer Verlagerung der Bedieneinrichtung 19 in der Druckmaschine und damit bei einem Wechsel des Einsatzorts der mobilen Bedieneinrichtung 19 am neuen Einsatzort ein anderer Aggregattyp der Druckmaschine vorliegt.

Unter anderen Aggregattypen sollen einerseits hinsichtlich ihrer Funktionalitäten völlig unterschiedliche Aggregate wie z. B. Druckeinheiten und Rollenwechsler und andererseits gleichartige Aggregate mit einer abweichenden, funktionsbeeinflussenden Bauform wie z.B. Druckeinheiten mit unterschiedlichen Farbwerken verstanden werden.

Dann, wenn im gezeigten Ausführungsbeispiel die mobile Bedieneinrichtung 19 vom Bereich des Aggregats 12 in den Bereich des Aggregats 14 verlagert wird, so ändert sich zwar der Einsatzort der mobilen Bedieneinrichtung 19, der Aggregattyp bleibt jedoch beim Wechsel des Einsatzorts im gezeigten Ausführungsbeispiel unverändert. Dann hingegen, wenn in Fig. 1 die mobile Bedieneinrichtung 19 vom Aggregat 12 in den Bereich des Aggregats 15 verlagert wird, so ändert sich nicht nur der Einsatzort der mobilen Bedieneinrichtung 19 sondern vielmehr auch der Aggregattyp im neuen Einsatzort.

Dann, wenn die Einrichtung zur Identifikation des aktuellen Einsatzorts der mobilen Bedieneinrichtung 19 erkennt, dass am neuen Einsatzort der Aggregattyp der Druckmaschine gegenüber dem alten Einsatzort unverändert ist oder ein anderer Aggregattyp jedoch mit identischer Funktion vorhanden ist, bleibt der am alten Einsatzort zuletzt gültige Menüpunkt des benutzerspezifischen und/oder einsatzortspezifischen Funktionsumfangs für den neuen Einsatzort automatisch gültig.

Dann hingegen, wenn am neuen Einsatzort der mobilen Bedieneinrichtung 19 der Aggregattyp der Druckmaschine verändert ist, wird am Einsatzort ein anderer Menüpunkt automatisch eingezeigt, vorzugsweise ein Hauptmenü des benutzerspezifischen und/oder einsatzortspezifischen Funktionsumgangs.

Die mobile Bedieneinrichtung 19 ist vorzugsweise als Touchscreen ausgebildet, wobei über den Touchscreen einerseits Steuerungsdaten eingegeben und andererseits angezeigt werden können. Alternativ ist es auch möglich, dass die mobile Bedieneinrichtung 19 mit einer separaten Anzeigeeinrichtung und einer separaten Eingabeeinrichtung für Steuerungsdaten ausgebildet ist.

### Bezugszeichenliste

- 10: Rollenwechsler
- 11: Druckeinheit
- 12: Druckeinheit
- 13: Druckeinheit
- 14: Druckeinheit
- 15: Falzapparat
- 16: Leitstand
- 17: ortsfeste Bedieneinrichtung
- 18: ortsfeste Bedieneinrichtung
- 19: mobile Bedieneinrichtung

## Patentansprüche

1. Druckmaschinensteuerungssystem, mit einem Leitstand zur Steuerung der Funktionalität vorzugsweise aller Aggregate der Druckmaschine, und gegebenenfalls mit zumindest einigen Aggregaten zugeordneten Bedieneinrichtungen zur Steuerung der Funktionalität der jeweiligen Aggregate der Druckmaschine, **gekennzeichnet durch** mindestens eine mobile Bedieneinrichtung (19), mit Hilfe derer abhängig von einem aktuellen Benutzer derselben und/oder abhängig von einem aktuellen Einsatzort derselben Funktionalitäten mindestens eines Aggregats der Druckmaschine steuerbar sind.

2. Druckmaschinensteuerungssystem nach Anspruch 1, **dadurch gekennzeichnet, dass** die oder jede mobile Bedieneinrichtung (19) eine Einrichtung zur Identifikation des aktuellen Benutzers aufweist, um abhängig vom aktuellen Benutzer einen benutzerspezifischen Funktionsumfang bereitzustellen.

3. Druckmaschinensteuerungssystem nach Anspruch 1 oder 2, **dadurch gekennzeichnet, dass** die oder jede mobile Bedieneinrichtung (19) eine Einrichtung zur Identifikation des aktuellen Einsatzorts aufweist, um abhängig vom aktuellen Einsatzort einen einsatzortspezifischen Funktionsumfang und gegebenenfalls einen vom Einsatzort abhängigen maschinen- und/oder produktionszustandsspezifischen Funktionsumfang bereitzustellen.

4. Druckmaschinensteuerungssystem nach einem der Ansprüche 1 bis 3, **dadurch gekennzeichnet, dass** der benutzerspezifische Funktionsumfang und/oder der einsatzortspezifische Funktionsumfang der oder jeder mobilen Bedieneinrichtung (19) in einer separaten Einrichtung zur Benutzerverwaltung und Datenverwaltung gespeichert ist.

5. Druckmaschinensteuerungssystem nach einem der Ansprüche 1 bis 3, **dadurch gekennzeichnet, dass** der benutzerspezifische Funktionsumfang und/oder der einsatzortspezifische Funktionsumfang der oder jeder mobilen Bedieneinrichtung (19) im Leitstand (16) gespeichert ist und vom Leitstand der jeweiligen mobilen Bedieneinrichtung bereitstellbar ist.

6. Druckmaschinensteuerungssystem nach einem der Ansprüche 1 bis 3, **dadurch gekennzeichnet, dass** der einsatzortspezifische Funktionsumfang in Steuerungseinrichtungen der Aggregate gespeichert ist und von denselben der jeweiligen mobilen Bedieneinrichtung bereitstellbar ist.

7. Druckmaschinensteuerungssystem nach einem der Ansprüche 1 bis 3, **dadurch gekennzeichnet, dass** der benutzerspezifische Funktionsumfang und/oder der einsatzortspezifische Funktionsumfang der oder jeder mobilen Bedieneinrichtung (19) in der jeweiligen mobilen Bedieneinrichtung gespeichert ist.

8. Druckmaschinensteuerungssystem nach einem der Ansprüche 1 bis 7, **dadurch gekennzeichnet, dass** die Einrichtung zur Identifikation des aktuellen Benutzers der jeweiligen mobilen Bedieneinrichtung (19) für zumindest einige Benutzer den vom jeweiligen Benutzer zuletzt angewählten Menüpunkt des benutzerspezifischen und/oder einsatzortspezifischen Funktionsumfangs der jeweiligen mobilen Bedieneinrichtung entweder im Leitstand oder in Steuerungseinrichtungen der Aggregate oder in der jeweiligen mobilen Bedieneinrichtung oder in der separaten Einrichtung zur Benutzerverwaltung und Datenverwaltung speichert, wobei dann, wenn ein solcher Benutzer sich an einer mobilen Bedieneinrichtung identifiziert, an derselben der für diesen Benutzer gespeicherte Menüpunkt automatisch angezeigt wird.

9. Druckmaschinensteuerungssystem nach Anspruch 8, **dadurch gekennzeichnet, dass** das Speichern des vom jeweiligen Benutzer zuletzt angewählten Menüpunkts derart zeitabhängig erfolgt, dass Daten über diesen Menüpunkt nur für eine definierte Zeitspanne gespeichert sind.

10. Druckmaschinensteuerungssystem nach Anspruch 9, **dadurch gekennzeichnet, dass** nach Ablauf der definierten Zeitspanne der zuletzt gespeicherte Menüpunkt ungültig ist bzw. verfällt, wobei dann, wenn ein Benutzer, für den kein gespeicherter Menüpunkt vorliegt, sich an einer mobilen Bedieneinrichtung identifiziert, an derselben ein Hauptmenü des benutzerspezifischen und/oder einsatzortspezifischen Funktionsumfangs angezeigt wird.

11. Druckmaschinensteuerungssystem nach einem der Ansprüche 1 bis 10, **dadurch gekennzeichnet, dass** die Einrichtung zur Identifikation des aktuellen Einsatzorts der jeweiligen mobilen Bedieneinrichtung (19) automatisch erkennt, ob bei Wechsel des Einsatzorts der mobilen Bedieneinrichtung am neuen Einsatzort ein anderer Aggregattyp der Druckmaschine vorliegt, wobei dann, wenn am neuen Einsatzort der Aggregattyp der Druckmaschine unverändert ist oder ein anderer Aggregattyp jedoch mit identischer Funktion vorhanden ist, der am alten Einsatzort zuletzt gültige Menüpunkt für den neuen Einsatzort automatisch gültig bleibt, wohingegen dann, wenn am neuen Einsatzort der Aggregattyp der Druckmaschine verändert ist, am neuen Einsatzort ein anderer vorgegebener Menüpunkt automatisch angezeigt wird.

12. Druckmaschinensteuerungssystem nach einem der Ansprüche 1 bis 11, **dadurch gekennzeichnet, dass** die oder jede mobile Bedieneinrichtung als Touchscreen ausgebildet ist, welcher der Anzeige und Eingabe von Steuerungsdaten dient.
